# EUROPÄISCHE PATENTSCHRIFT

(11) **EP 0 745 114 B1**
(45) Veröffentlichungstag und Bekanntmachung des Hinweises auf die Patenterteilung: **24.03.1999**
(21) Anmeldenummer: 95908915.2
(22) Anmeldetag: 08.02.1995
(51) Int. Cl.: C10J 3/66

(54) **VERFAHREN ZUR ERZEUGUNG VON BRENNGAS**
PROCESS FOR GENERATING BURNABLE GAS
PROCEDE DE GENERATION DE GAZ COMBUSTIBLE

(30) Priorität: 15.02.1994 DE 4404673
(43) Veröffentlichungstag der Anmeldung: 04.12.1996
(73) Patentinhaber: CRG Kohlenstoffrecycling Ges.mbH, 09599 Freiberg (DE)
(72) Erfinder: WOLF, Bodo, D-09599 Freiberg (DE)
(74) Vertreter: Zellentin, Wiger, Dipl.-Ing.
(86) Internationale Anmeldenummer: EP9500443
(87) Internationale Veröffentlichungsnummer: WO9521903

(56) Entgegenhaltungen:
- EP-A- 0 523 815
- WO-A-80/02563
- WO-A-81/00112
- GB-A- 2 169 310
- US-A- 4 142 867

## Beschreibung

Die Erfindung betrifft ein Verfahren zur Erzeugung von Brenngas aus wasser- und ballasthaltigen organischen Stoffen, wie Kohle, kommunale und industrielle Schlämme, Holz und Biomassen, Kommunaler und industrieller Müll und Abfall sowie Abprodukte, Reststoffe und anderes.

Die Erfindung kann insbesondere angewendet werden zur energetischen Verwertung von Biomassen und Holz von zyklisch bebauten landwirtschaftlichen Flächen, insbesondere rekultivierten Bergbauflächen und damit zur Gestaltung kohlendioxidneutraler Umwandlung natürlicher Brennstoffe in mechanische und Wärmeenergie sowie für die nutzbringende Entsorgung von Kommunen, Gewerbe, Landwirtschaft und Industrie von Müll, sonstigen organischen Abfällen, Reststoffen, Neben- und Abprodukten.

Der Stand der Technik ist gekennzeichnet durch eine Vielzahl von Vorschlägen und praktischen Anwendungen zur energetischen Nutzung von Pflanzen sowie organischen Abfällen bis hin zum Müll aus Kommunen, Gewerbe, Industrie und Landwirtschaft. Ein im November 1981 von der Kernforschungsanlage Jülich GmbH durchgeführtes Seminar faßt den Stand der Technik zur thermischen Gaserzeugung aus Biomasse, d.h. der Ver- und Entgasung zusammen, der auch heute noch den Stand der Technik weitgehend charakterisiert (Bericht der Kernforschungsanlage Jülich - Jülconf-46). Dementsprechend bestimmen Verfahren zur Verbrennung, Entgasung und Vergasung einzeln oder in Kombination den Stand der Technik mit folgenden Zielen: - Produktion von Verbrennungsgas als Wärmeenergieträger zur Dampferzeugung durch Verbrennung, - Produktion von hochkalorischen festen und flüssigen Brennstoffen, wie Koks, Holzkohle und flüssigen, ölähnlichen Teeren durch Schwelung, Ent- und Vergasung, - Produktion von Brenngas unter Vermeidung fester und flüssiger Brennstoffe durch vollständige Vergasung.

Bei den Vergasungsverfahren entscheidet die Prozeßführung darüber, ob die flüssigen und großmolekularen Schwelprodukte erhalten oder ebenfalls durch Oxidation vergast werden.

Die älteste Art der Vergasung ist die Vergasung im Festbett, wobei Brennstoff und Vergasungsmittel im Gegenstrom zueinander bewegt werden. Diese Verfahren erreichen den höchstmöglichen Vergasungswirkungsgrad bei geringstmöglichem Sauerstoffbedarf. Der Nachteil dieser Art der Vergasung besteht darin, daß im Vergasungsgas die Brennstoffeuchte und alle bekannten flüssigen Schwelprodukte enthalten sind. Außerdem erfordert diese Art der Vergasung stückigen Brennstoff. Die Vergasung in der Wirbelschicht, bekannt als Winklervergasung, beseitigte diesen Mangel der Festbettvergasung weitestgehend, aber nicht vollständig. Bei der Vergasung bituminöser Brennstoffe wird z.B. nicht immer die notwendige Teerfreiheit des Vergasungsgases, wie sie für die Anwendung des Gases als Brennstoff für Verbrennungskraftmaschinen erforderlich ist, erreicht. Darüber hinaus ist aufgrund des höheren durchschnittlichen Temperaturniveaus bei der Prozessführung gegenüber der Festbettvergasung der Sauerstoffverbrauch deutlich höher. Außerdem hat das Temperaturniveau der Winklervergasung zur Folge, daß ein Großteil des eingetragenen Kohlenstoffes nicht in Brenngas umgesetzt, sondern in Form von Staub und, gebunden an die Asche, aus dem Prozeß wieder ausgetragen wird. Dieser Mangel der Vergasungstechnik kann mit den Hochtemperaturflugstromvergasungsverfahren, die in der Regel oberhalb des Schmelzpunktes der Asche arbeiten, vermieden werden.

Ein Beispiel dafür ist die DE 41 39 512 A1. Bei diesem Verfahren werden Abfallstoffe durch Schwelung in Schwelgas und Schwelkoks zerlegt und damit in eine für die Vergasung in einer exothermen Flugstromvergasung erforderliche Form aufbereitet. Der Übergang zur exothermen Flugstromvergasung ist verbunden mit weiter steigendem Sauerstoffbedarf und sinkendem Wirkungsgrad, obwohl die organische Substanz der Abfallstoffe so gut wie vollständig in Brenngas umgewandelt wird. Die Ursachen liegen im hohen Temperaturniveau dieser Vergasungsverfahren, die zur Folge haben, daß ein Großteil der Brennstoffwärme in physikalische Enthalpie des Brenngases umgewandelt wird.

Der Mangel dieser technischen Lösungen, wie sie auch der DE 41 39 512 anhaftet, wurde natürlich von der internationalen Fachwelt erkannt und mit neuen Lösungsvorschlägen beantwortet. Der neueste Stand der Technik der Vergasung von Kohle ist dadurch gekennzeichnet, daß ein Teilstrom der Kohle in einer Schmelzkammerfeuerung zu heißem Verbrennungsgas verbrannt wird, das im Fortgang des Verfahrens als Vergasungsmittel verwendet wird. Durch Einbringen des zweiten Kohleteilstromes in das heiße Vergasungsmittel werden die Voraussetzungen für eine endotherme Vergasung geschaffen, und das Verbrennungsgas mit Hilfe der Bouduard- und Wassergasreaktionen in Brenngas umgewandelt. Praktische Anwendung findet diese Art der Vergasung in Japan beim NEDO-Projekt und in den USA beim WABASH-RIVER-Projekt. Für Holz, Reststoffe und Müll ist diese Art der Vergasung nicht geeignet, da diese Stoffe nur mit hohem mechanischem Aufwand in die für diese Prozeßführung erforderliche Staubform überführt werden können.

Die DE 42 09 549 behebt diesen Mangel, indem sie der Kombination Teilstromverbrennung/endotherme Flugstromvergasung eine Pyrolyse zur thermischen Aufbereitung der Brennstoffe, insbesondere Abfallstoffe, vorschaltet. Der Mangel dieses Verfahrens ist jedoch, daß hier das heiße Vergasungsmittel durch Verbrennung des Pyrolysekokses mit Luft und/oder Sauerstoff hergestellt und das Olefine, Aromaten u.a. enthaltende Schwelgas für die Reduktion verwendet wird.

Langjährige Erfahrungen aus dem praktischen Betrieb von Vergasungsanlagen zeigen aber, daß olefin- und aromatenhaltige Brenngase bei Temperaturen bis 1500 °C und endothermer Prozeßführung nicht in teerfreies Brenngas, wie es für die Verwendung als Brenngas für Gasturbinen und Motoren erforderlich ist, umgewandelt werden können. Der wesentliche Mangel dieser Prozeßführung ist deshalb, daß im Zuge der erforderlichen Gaskühlung und -aufbereitung wäßrige Gaskondensate anfallen, die in dieser Form nicht an die Umwelt abgegeben werden können, so daß erheblicher Aufwand zu deren Aufbereitung erforderlich ist.

Die Erfindung hat das Ziel, ein Verfahren zur Vergasung von organischen Stoffen, insbesondere wasser- und ballasthaltigen, vorzuschlagen, das den anorganischen Anteil dieser Stoffe als verglastes, eluierfestes Produkt abgibt und die organische Substanz dieser Stoffe zu teerfreiem Brenngas, das auch zu Synthesegas aufbereitet werden kann, umwandelt, bei gegenüber dem Stand der Technik der Flugstromvergasung niedrigerem Verbrauch an sauerstoffhaltigem Vergasungsmittel sowie gegenüber dem Wirbelschichtverfahren und der Flugstromvergasung höheren Vergasungswirkungsgrad, bezogen auf die ausgebrachte chemische Enthalpie des Brenngases.

Die zu lösende technische Aufgabe der Erfindung besteht darin, einen Anteil der physikalischen Enthalpie, die für das Erreichen des Temperaturniveaus oberhalb des Schmelzpunktes des anorganischen Anteiles der zu vergasenden Stoffe erforderlich ist, im Fortgang der Prozeßführung wieder in chemische Enthalpie umzuwandeln.

Erfindungsgemäß wird das erreicht, indem unter Drücken von 1 bis 50 bar in einer
- ersten Prozeßstufe die ballastreichen organischen Stoffe mit ihren organischen und Wasseranteilen durch direkte oder indirekte Zuführung von physikalischer Enthalpie des Vergasungsgases getrocknet und bei 350 bis 500° C geschwelt und damit in Schwelgas, das die flüssigen Kohlenwasserstoffe und den Wasserdampf enthält, und Koks, der neben dem anorganischen Anteil hauptsächlich Kohlenstoff enthält, thermisch zerlegt werden,
- zweiten Prozeßstufe das Schwelgas bei Temperaturen oberhalb der Schmelztemperatur des anorganischen Anteiles der organischen Stoffe mit Luft und/oder Sauerstoff, sauerstoffhaltigen Abgasen, z.B. aus Gasturbinen oder Verbrennungsmotoren, vorzugsweise bei 1200 bis 2000° C, unter Abscheidung von schmelzflüssigem anorganischem Anteil mit einer Luftzahl von 0,8 bis 1,3 bezogen auf den theoretischen Luftbedarf für die vollständige Verbrennung zu Verbrennungsgas verbrannt wird,
- in einer dritten Prozeßstufe das Verbrennungsgas aus der zweiten Prozeßstufe in Vergasungsgas umgewandelt und die Gastemperatur auf 800 bis 900° C abgesenkt wird, indem Schwelkoks aus der ersten Prozeßstufe, ggf. aufgemahlen zu Brennstaub, in das 1200 bis 2000° C heiße Verbrennungsgas eingeblasen wird, der das Kohlendioxid teilweise zu Kohlenmonoxid und den Wasserdampf teilweise zu Wasserstoff wärmeverbrauchend reduziert,
- vierten Prozeßstufe das Vergasungsgas aus der dritten Prozeßstufe, ggf. nach indirekter und/oder direkter Kühlung, zu Brenngas aufbereitet wird, in dem es entstaubt und chemisch gereinigt und der dabei anfallende, noch Kohlenstoff enthaltende Staub der Verbrennung des Schwelgases in der zweiten Prozeßstufe zugeführt wird.

Der Nutzeffekt der Erfindung besteht darin, daß die anorganische Substanz ballasthaltiger, organischer Stoffe in einen verglasten, eluierfesten Baustoff überführt wird, bei Absenkung des Bedarfes an sauerstoffhaltigem Vergasungsmittel auf das Niveau der Wirbelschichtvergasung und vollständiger Vergasung der organischen Substanz bei einem Temperaturniveau, das der Winklervergasung entspricht und, gemessen an der chemischen Enthalpie des Brenngases, gegenüber dem Stand der Technik höheren Vergasungswirkungsgrad.

### Ausführungsbeispiel

Die Erfindung wird mit Hilfe des in Figur 1 dargestellten technologischen Grobschemas und nachfolgender rechnerischer Abschätzung beschrieben.

Als Einsatzgut wird ein wasser- und ballasthaltiger organischer Stoff, eine müllhaltige Biomasse folgender Zusammensetzung (in kg/t) verwendet:

| | |
|---|---|
| Bestandteil | Masse |
| Kohlenstoff | 250 |
| Wasserstoff | 25 |
| Sauerstoff | 150 |
| Stickstoff | 8 |
| Schwefel | 2 |
| Schwermetalle | |
| (Pb, Cd, Hg, Cu, Zn) | 3 |
| Asche | 100 |
| Eisen/Nichteisenmetall | 30 |
| Glas/Mineralien | 112 |
| Wasser | 320. |

Dieses Einsatzgut wird auf eine Kantenlänge von 20 bis 50 mm in einem Schredder (1) zerkleinert und über ein gasdichtes Schleusensystem (2) in eine indirekt beheizte, unter Normaldruck arbeitende Schwelkammer (3), in der das Einsatzgut erforderlichenfalls mechanisch bewegt wird, eingebracht. Durch die indirekte Wärmezuführung (4) trocknet und schwelt das Einsatzgut, dabei zerfällt es bei einer Endtemperatur von 400 bis 500° C in rd. 405 kg Feststoff, der annähernd zu 40 % aus Kohlenstoff besteht, während der Rest gebildet wird durch Mineralien, Glas, Eisen und Nichteisenmetalle sowie Schwermetalle und Asche, und 595 kg Schwelgas, das zu annähernd zwei Dritteln aus Wasserdampf besteht, und alle anderen bekannten flüssigen und gasförmigen Schwelprodukte enthält.

Die Feststoffe aus der Schwelung werden unter Schwelgas in einem Sieb (5) in eine hauptsächlich Mineralien, Glas und Metallschrott enthaltende Grobfraktion mit einer Kantenlänge größer 5 mm und einen kleinkörnigen Kohlenstoffträger getrennt. Die Grobfraktion wird über gasdichte Schleusensysteme (6) aus dem Verfahren ausgetragen und ggf. einer Separation zugeführt. Der Kohlenstoffträger verbleibt im System und wird über eine Durchlaufmühle (7) und über ein pneumatisches Fördersystem (8), das rückgeführtes Brenngas als Fördermedium verwendet, einer Reduktionskammer (9) zugeführt. Der anorganische Anteil des Kohlenstoffträgers wird mit dem in der Reduktionskammer (9) nicht verbrauchten Kohlenstoff in einer Gasentstaubung (10) abgeschieden und gemeinsam mit dem in der Schwelkammer (3) erzeugten Schwelgas einer Schmelzkammerfeuerung (11) zugeführt und dort mit Sauerstoff oberhalb der Schmelztemperaturen der anorganischen Substanz des Kohlenstoffträgers verbrannt. Die dabei entstehende Flüssigschlacke wird in ein Wasserbad (12) ausgetragen und von dort als eluierfestes Baustoffgranulat aus dem Prozeß abgeführt. Das 1200 bis 2000° C heiße Verbrennungsgas gelangt aus der Schmelzkammerfeuerung (11) in die Reduktionskammer (9), wo ein Teil seines Kohlendioxides und Wasserdampfes mit dem Kohlenstoffträger endotherm zu Kohlenmonoxid und Wasserstoff chemisch reagiert, wodurch die Gastemperatur auf 800 bis 900° C absinkt. Die Zuführung des in der Gasentstaubung (10) anfallenden kohlenstoffhaltigen Staubes zur Schmelzkammerfeuerung (11) erfolgt ebenfalls mit einem pneumatischen Fördersystem (13), das als Trägermedium rückgeführtes Brenngas verwendet. Das so erzeugte Brenngas entspricht in seiner Zusammensetzung einem Brenngas, das bei 800 bis 900° C bei der Vergasung der organischen Substanz des Einsatzgutes mit Sauerstoff unter Normaldruck entsteht. Es ist vergleichbar mit einem nach dem Wirbelschichtvergasungsverfahren erzeugten Vergasungsgas bei Verwendung eines Sauerstoff-Wasserdampf-Gemisches als Vergasungsmittel.

## Patentansprüche

1. Verfahren zur Erzeugung von Brenngas aus organischen Stoffen, insbesondere wasser- und ballasthaltigen, wie Kohle, Schlämme, Müll, Holz und andere Biomassen, mit Hilfe der bekannten Prozeßstufen Trocknung, Schwelung und Vergasung, dadurch gekennzeichnet, daß unter Drücken von 1 bis 50 bar in einer ersten Prozeßstufe die ballastreichen organischen Stoffe durch direkte oder indirekte Zuführung von physikalischer Enthalpie getrocknet und bei 350 bis 500° C geschwelt und damit in Schwelgas, das die flüssigen Kohlenwasserstoffe und den Wasserdampf enthält, und Koks, der neben dem anorganischen Anteil hauptsächlich Kohlenstoff enthält, thermisch zerlegt werden, in einer zweiten Prozeßstufe das Schwelgas bei Temperaturen oberhalb der Schmelztemperatur des anorganischen Anteiles der organischen Stoffe mit Luft und/oder Sauerstoff, sauerstoffhaltigen Abgasen, z.B. aus Gasturbinen oder Verbrennungsmotoren, vorzugsweise bei 1200 bis 2000° C unter Abscheidung von schmelzflüssigem anorganischem Anteil zu Verbrennungsgas verbrannt wird, in einer dritten Prozeßstufe das Verbrennungsgas aus der zweiten Prozeßstufe in Vergasungsgas umgewandelt und die Gastemperatur auf 800 bis 900° C abgesenkt wird, indem Schwelkoks aus der ersten Prozeßstufe, ggf. aufgemahlen zu Brennstaub, in das 1200 bis 2000° C heiße Verbrennungsgas eingeblasen wird, der das Kohlendioxid teilweise zu Kohlenmonoxid und den Wasserdampf teilweise zu Wasserstoff wärmeverbrauchend reduziert, in einer vierten Prozeßstufe das Vergasungsgas aus der dritten Prozeßstufe, ggf. nach indirekter und/oder direkter Kühlung zu Brenngas aufbereitet wird, indem es entstaubt und chemisch gereinigt wird, und der dabei anfallende, noch Kohlenstoff enthaltende Staub der Verbrennung des Schwelgases in der zweiten Prozeßstufe zugeführt wird.

2. Verfahren nach Anspruch 1, dadurch gekennzeichnet, daß der Wärmebedarf der ersten Prozeßstufe durch einen Teil der Enthalpie des Vergasungsgases aus der dritten oder des Brenngases aus der vierten Prozeßstufe gedeckt wird.

## Claims

1. Process for generating burnable gas from organic materials, in particular water- and ballast-containing ones, such as coal, sludges, garbage, wood and other biomasses, using the known process stages of drying, low-temperature carbonization and gasification, characterized in that, under pressures of I to 50 bar, in a first process stage, the ballast-rich organic materials are dried by direct or indirect supply of physical enthalpy and subjected to low-temperature carbonization at 350 to 500°C and are thus thermally decomposed into low-temperature carbonization gas, which contains the liquid hydrocarbons and the steam, and coke, which principally contains carbon, in addition to the inorganic portion, in a second process stage, the low-temperature carbonization gas is burnt with air and/or oxygen, oxygen-containing exhaust gases, e.g. from gas turbines or internal combustion engines, at temperatures above the melting temperature of the inorganic portion of the organic materials, preferably at 1200 to 2000°C, with removal of molten inorganic portion, to form combustion gas, in a third process stage, the combustion gas from the second process stage is converted into gasification gas and the gas temperature is decreased to 800 to 900°C, by blowing low- temperature carbonization coke from the first process stage, if appropriate ground to give pulverized fuel, into the combustion gas at 1200 to 2000°C, which coke partially reduces the carbon dioxide to carbon monoxide and partially reduces the steam to hydrogen, with consumption of heat, in a fourth process stage, the gasification gas from the third process stage, if appropriate after indirect and/or direct cooling, is processed to give burnable gas, by dedusting it and chemically cleaning it, and feeding the still carbon containing dust, produced in the course of this process, to the combustion of the low-temperature carbonization gas in the second process stage.

2. Process according to Claim 1, characterized in that the heat requirement of the first process stage is covered by some of the enthalpy of the gasification gas from the third process stage or of the burnable gas of the fourth process stage.

## Revendications

1. Procédé de génération de gaz combustible à partir de matières organiques, en particulier à partir de biomasses contenant de l'eau et du ballast, telles que le charbon, les boues, les ordures, le bois et autres, à l'aide des étapes de procédé connues de séchage, de carbonisation et de gazéification, caractérisé en ce que dans une première étape de procédé, sous des pressions de 1 à 50 bar, les matières organiques riches en ballast sont séchées par apport direct ou indirect d'enthalpie physique, carbonisées à une température de 350 à 500 °C et ainsi décomposées thermiquement en gaz de carbonisation, qui contient les hydrocarbones liquides et la vapeur d'eau, et en coke, qui contient outre la fraction inorganique principalement du carbone, en ce que dans une deuxième étape de procédé le gaz de carbonisation est brûlé en gaz de combustion, à des températures supérieures à la température de fusion de la fraction inorganique des matières organiques avec de l'air et/ou de l'oxygène, des gaz d'échappement contenant de l'oxygène, provenant par exemple de turbines à gaz ou de moteurs thermiques, de préférence à 1200 à 2000 °C, tout en séparant la fraction inorganique en fusion, en ce que dans une troisième étape de procédé, le gaz de combustion provenant de la deuxième étape de procédé est transformé en gaz de gazéification et la température du gaz est réduite à 800 à 900 °C en soufflant du coke de carbonisation provenant de la première étape de procédé, éventuellement broyé sous forme de poussière combustible, dans le gaz de carbonisation à une température de 1200 à 2000 °C, qui réduit de façon endothermique le dioxyde de carbone partiellement en monoxyde de carbone et la vapeur d'eau partiellement en hydrogène, en ce que dans une quatrième étape de procédé le gaz de gazéification provenant de la troisième étape de procédé est conditionné, éventuellement après refroidissement direct et/ou indirect, en gaz combustible en le dépoussiérant et en l'épurant chimiquement, et en acheminant la poussière résultante, qui contient encore du carbone, vers la combustion du gaz de carbonisation à la deuxième étape de procédé.

2. Procédé selon la revendication 1, caractérisé en ce que le besoin en chaleur de la première étape de procédé est satisfait par une partie de l'enthalpie du gaz de gazéification provenant de la troisième ou du gaz combustible provenant de la quatrième étape de procédé.
